# EUROPÄISCHE PATENTSCHRIFT

(11) **EP 3 539 421 B1**
(45) Veröffentlichungstag und Bekanntmachung des Hinweises auf die Patenterteilung: **16.09.2020**
(21) Anmeldenummer: 19000122.2
(22) Anmeldetag: 12.03.2019
(51) Int. Cl.: A47C 3/12, A47C 5/14

(54) **SITZSCHALE MIT EINER EINSTÜCKIGEN FORMHOLZSCHALE**
INTEGRALLY MOULDED PLYWOOD SEAT SHELL
COQUE D'ASSISE MONOBLOC EN BOIS PRÉFORMÉE PLAQUÉE

(30) Priorität: 14.03.2018 DE 102018002048
(43) Veröffentlichungstag der Anmeldung: 18.09.2019
(73) Patentinhaber: Kusch + Co. GmbH & Co. KG, 59969 Hallenberg (DE)
(72) Erfinder: Kusch, Dieter, 59969 Hallenberg (DE)
(74) Vertreter: Henseler, Daniela

(56) Entgegenhaltungen:
- EP-A1- 0 130 229
- DE-A1- 2 013 169
- DE-A1- 2 353 023
- DE-A1- 4 316 057
- DE-C- 867 740
- FR-A- 1 101 033

## Beschreibung

Die Erfindung betrifft eine Sitzschale, umfassend eine einstückige Formholzschale mit einem Sitzteil und einem Rückenteil nach dem Oberbegriff des Anspruchs 1.

Aus DE 43 16 057 A1 ist eine einstückige Sitzschale mit einem Rückenteil und einer Sitzfläche bekannt. Die bekannte Sitzschale besteht aus einem federnden Material, um die für ein bequemes Sitzen geforderte Flexibilität des Rückenteils der Sitzschale zu ermöglichen. Der Rücken der Sitzschale kann sich folglich bei Belastung durch eine sich gegenlehnende Person leicht verschwenken, wobei allerdings die Stützwirkung der Sitzschale im Bereich der Wirbelsäule der Person eine ausreichende Stabilität besitzen sollte.

Die bekannte Sitzschale ist eine geformte Holzplatte aus mehreren kreuzweise aufeinander geleimten Holzlagen. Sie kann mit einem geeigneten Lack oberflächenvergütet oder mit Polster versehen werden. Eine lackierte Sitzschale hat folgenden Furnieraufbau. Sie weist eine Decklage auf, die aus einer Holzlage in Längsrichtung besteht, die mit einer Querlage verleimt ist, wobei die Längslage vor dem Verpressen geschliffen wird. Diese Decklage ist auf beiden Seiten der Sitzschale angeordnet. Zwischen den Decklagen liegen zu beiden Seiten zwei aufeinander geleimte Längsfurniere und in der neutralen Zone der Schale ist eine Querlage vorgesehen. Die Längslagen haben vorzugsweise eine Stärke von 1,5 mm und die Querlagen eine Stärke von 1,1 mm.

Eine Schale, die durchgehend überpolstert ist, besteht vorzugsweise aus zwei Längsfurnieren, einem Querfurnier, zwei Längsfurnieren, einem Querfurnier und zwei Längsfurnieren, wobei die Längsfurniere eine Stärke von 1,5 mm und die Querfurniere eine Stärke von 1,1 mm haben.

In dem Rückenteil einer solchen Sitzschale sind bogenförmige Einschnitte vorgesehen, um die Flexibilität der Schale zu vergrößern. Bei Belastung des Rückenteils durch eine sich gegen das Rückenteil lehnende Person spreizen sich die von den Einschnitten begrenzten Segmente und treten schuppenartig hervor.

Nachteilig ist, dass der Sitzcomfort für ein bequemes Sitzen nicht hinreichend ist. Insbesondere das schuppenartige Hervortreten von Segmenten führt zu einem unerwünschten Verdrücken einer Überpolsterung.

Aufgabe der Erfindung ist es daher, eine Sitzschale nach dem Oberbegriff des Anspruchs 1 zu schaffen, die eine gute Flexibilität für ein bequemes Sitzen aufweist und dabei die Wirbelsäule beim Zurücklehnen ausreichend abstützt.

Diese Aufgabe wird durch die Merkmale des Anspruchs 1 gelöst.

Hierdurch wird eine Sitzschale geschaffen, die eine einstückige bzw. einteilige Formholzschale mit einem Sitzteil, einem Rückenteil und einen das Sitzteil und das Rückenteil verbindenden gebogenen Übergangsbereich umfasst. Eine solche Formholzschale ist vorzugsweise ergonomisch geformt und kann einzeln oder in einer Anzahl an einem Gestell (nicht dargestellt) befestigt sein. Federungseigenschaften des Rückenteils gegenüber einem abgewinkelt mit dem Rückenteil verbundenen Sitzteil werden wesentlich bestimmt durch den gebogenen Übergangsbereich und dessen konstruktiven Aufbau.

Erfindungsgemäß ist vorgesehen, dass die Formholzschale einen querverlaufenden, durch randseitige Stege begrenzten Ausschnitt in dem Übergangsbereich und/oder dem Rückenteil aufweist, der als Durchbruch umpolstert oder als Querschlitz umpolstert ist. Der Durchbruch begünstigt einen Reinigungseffekt für auf dem Sitz abgelegte Gegenstände, wie beispielsweise Getränkedosen, die über den als Durchgriffsöffnung wirkenden Durchbruch abfallen können. Ein versehentliches Setzen auf Drittgegenstände wird dadurch weitgehend vermieden. Ferner wird ein Belüftungseffekt erzeugt, der den Sitzcomfort verbessert.

Erfindungsgemäß wird dabei die Federwirkung im Zusammenspiel mit dem Ausschnitt durch einen Furnieraufbau mit mindestens neun Holzlagen verbessert, der mittig eine quasi Sandwichstruktur verwirklicht durch mindestens zwei mittlere Holzlagen in Querrichtung, zwischen denen mindestens eine mittlere Holzlage in Längsrichtung angeordnet ist, und die mindestens zwei mittleren Holzlagen in Querrichtung eine größere Stärke besitzen als äußere Holzlagen in Querrichtung. Die mindestens zwei mittleren Holzlagen in Querrichtung größerer Stärke erhöhen den Gesamtaufbau und die Steifigkeit der Schale derart, dass der Ausschnitt überbrückt wird, wodurch sich allerdings die äußeren Holzlagen weiter vom Kern entfernen und somit höheren Zug- und Druckbelastungen ausgesetzt sind. Dies kann durch äußere Holzlagen in Querrichtung und Längsrichtung ausgeglichen werden.

Der erfindungsgemäße Furnieraufbau ermöglicht einer gepolsterten Sitzschale unabhängig davon, ob der Ausschnitt freistehend oder überpolstert ist, einen vergleichbaren Sitzcomfort mit Flexibilität zu bieten. Einem Benutzer kann bei unterschiedlichem optischem Eindruck - mit oder ohne Durchgriffsöffnung - ein Sitz mit im Wesentlichen gleichem Sitzcomfort bereitgestellt werden. Dies gilt auch dann, wenn die Sitzschale aufgrund der Benutzung hohen Belastungen ausgesetzt ist. Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch eine Vorderansicht einer Formholzschale mit Ausschnitt für eine erfindungsgemäße Sitzschale gemäß einem ersten Ausführungsbeispiel,
Fig. 2 zeigt schematisch eine Rückansicht der Formholzschale nach Fig. 1,
Fig. 3 zeigt schematisch einen Längsschnitt der Formholzschale nach Fig. 1,
Fig. 4 zeigt schematisch eine Vorderansicht einer Formholzschale mit Ausschnitt für eine erfindungsgemäße Sitzschale gemäß einem zweiten Ausführungsbeispiel,
Fig. 5 zeigt schematisch eine Rückansicht der Formholzschale nach Fig. 4,
Fig. 6 zeigt schematisch einen Längsschnitt der Formholzschale nach Fig. 4,
Fig. 7 bis Fig. 10 zeigen jeweils einen Furnierlagenaufbau unterschiedlicher Gestaltung, wobei I längslaufende Holzlage und - querlaufende Holzlage bedeutet,
Fig. 11 zeigt schematisch eine perspektivische Seitenansicht einer Bank mit einer Anzahl Sitzschalen.

Wie Fig. 1 bis Fig. 3 zeigen, betrifft die Erfindung eine Sitzschale mit einer einstückigen Formholzschale 1. Die Formholzschale 1 ist ausgebildet mit einem Sitzteil 2 und einem Rückenteil 3, die in ihrem Übergangsbereich 4 eine Biegung entlang einer Biegeachse aufweist. Das Rückenteil 3 kann eine an die Wirbelsäule des Menschen angepasste Kontur aufweisen. Fig. 3 zeigt über einen Pfeil eine Wölbung des Rückenteils 3.

Die Formholzschale 1 weist einen Furnieraufbau aus mehreren aufeinander geleimten Holzlagen 10 bis 15 auf, wie nachfolgend zu Fig. 7 bis Fig. 10 noch im Einzelnen beschrieben wird.

Dieser Furnieraufbau umfasst vorn und hinten der Formholzschale 1 jeweils eine Decklage 15 aus einer Holzlage in Längsrichtung. Zwischen den Decklagen 15 ist eine Anzahl mittlerer und äußerer Holzlagen 10 bis 14 in Längs- oder Querrichtung angeordnet. Die Formholzschale 1 ist überpolstert, wie nachfolgend beschrieben ist.

Die Formholzschale 1 weist einen querverlaufenden, durch randseitige Stege 5 begrenzten Ausschnitt 6 auf, der in dem Übergangsbereich 4 und/oder dem Rückenteil 3 ausgebildet ist. Gemäß dem in Fig. 1 bis Fig. 3 dargestellten ersten Ausführungsbeispiel ist der Ausschnitt 6 als ein Durchbruch, vorzugsweise erstreckend in das Rückenteil 3, zur Ausbildung beispielsweise einer Durchgriffsöffnung ausgebildet. Der Ausschnitt 6 ist dazu vorzugsweise als eine rechteckförmige Öffnung 7 ausgebildet mit einer Länge, die 50 bis 70 % der Schalenbreite im Bereich des Ausschnitts 6 beträgt. Der Ausschnitt 6 kann dabei eine Breite aufweisen, die 20 bis 40 % der Länge des Ausschnitts 6 beträgt. Bei einer Überpolsterung der Formholzschale 1 zur Sitzschale ist ein solcher Ausschnitt 6 vorzugsweise freistehend umpolstert und verbleibt somit als Freiraum einer Überpolsterung.

Fig. 4 bis Fig. 6 zeigen ein zweites Ausführungsbeispiel mit einem Ausschnitt 6, der bei einer durchgehenden Überpolsterung der Formholzschale 1 abdeckend überpolstert werden kann. Der Ausschnitt 6 wird vorzugsweise von einem Doppel-T-Träger-förmigen Querschlitz 8 gebildet. Die Kontur eines solchen Querschlitzes 8 ähnelt der Kontur einer rechteckförmigen Öffnung 7, wodurch im Kern der Formholzschale 1 vergleichbare Materialausnehmungen geschaffen werden mit ähnlichen Auswirkungen auf die Flexibilität im Aufbau der Formholzschale 1 bei Belastung. Die Positionierung der rechteckigen Öffnung 7 oder des Querschlitzes 8 als Ausschnitt 6 im Aufbau der Formholzschale 1 ist vorzugsweise gleich.

Im Sitzteil 2 können Befestigungslöcher 9 zur Anbringung von Halterungen (nicht dargestellt) für einen Fuß oder ein Fußgestell (nicht dargestellt) vorgesehen sein.

Der Furnieraufbau umfasst mindestens neun Holzlagen 10 bis 15 mit mindestens zwei mittleren Holzlagen 11 in Querrichtung, zwischen denen mindestens eine mittlere Holzlage 10 in Längsrichtung angeordnet ist, und die mindestens zwei mittleren Holzlagen 11 in Querrichtung eine größere Stärke besitzen als äußere Holzlagen 14 in Querrichtung und/oder gegebenenfalls äußere Holzlagen 12, 13, 15 in Längsrichtung.

Zwischen einer mittleren Holzlage 11 in Querrichtung und einer äußeren Holzlage 14 in Querrichtung können mindestens zwei aufeinander geleimte äußere Holzlagen 12, 13 in Längsrichtung liegen, wie in Fig. 7 dargestellt.

Die beiden Decklagen 15 können jeweils mindestens zwei aufeinander geleimte Holzlagen in Längsrichtung umfassen.

Der Faserverlauf einer Holzlage 10, 12, 13, 15 in Längsrichtung verläuft vorzugsweise jeweils parallel zur Sitzschalenspiegelebene, und der Faserverlauf einer Holzlage 11, 14 in Querrichtung verläuft vorzugsweise jeweils quer zur Sitzschalenspiegelebene für ein kreuzweises Verleimen.

Die Stärke der mittleren Holzlagen 11 in Querrichtung liegt vorzugsweise bei jeweils 1,4 bis 1,8 mm, besonders bevorzugt bei 1,5 mm, während die Stärke der mittleren Holzlage 10 in Längsrichtung bei vorzugsweise 1,0 bis 1,3 mm, besonders bevorzugt bei 1,2 mm liegt.

Die eine mittlere Holzlage 10 in Längsrichtung kann doppellagig ausgebildet sein, wie in Fig. 8 dargestellt ist. Die Stärke von äußeren Holzlagen 14 in Querrichtung und von äußeren Holzlagen 12, 13, 15 in Längsrichtung kann im Bereich von 1,0 bis 1,3 mm, besonders bevorzugt bei 1,2 mm liegen. Bevorzugt ist die Stärke von äußeren Holzlagen 12, 13, 15 in Längsrichtung gleich den Stärken von äußeren Holzlagen 14 in Querrichtung. Auch können die Stärken der inneren 10 und äußeren 12, 13, 15 Holzlagen in Längsrichtung gleich ausgebildet sein.

Zur Verstärkung können textile Gebilde aus Kunststofffasern zwischen Holzlagen 10 bis 15 eingelegt sein. Die Anordnung von Holzlagen 11 bis 15 ist vorzugsweise beidseitig spiegelbildlich symmetrisch zur mindestens einen mittleren Holzlage 10 in Längsrichtung vorgesehen.

Ferner kann vorgesehen sein, dass sich die Stärke(n) einer oder mehrerer der Holzlagen 10 bis 15 in Richtung oberem und/oder unterem Rand der Formholzschale 1 gegenüber dem Übergangsbereich 4 reduziert.

Der Furnieraufbau der Formholzschale 1 aus mehreren vorzugsweise kreuzweise aufeinander geleimten Holzlagen ist gemäß Fig. 7 bis Fig. 10 im Einzelnen wie folgt.

Bei Fig. 7 folgen ausgehend von einer mittleren Holzlage 10 in Längsrichtung zu beiden Seiten jeweils die mittlere Holzlage 11 in Querrichtung, zwei äußere Holzlagen 12, 13 in Längsrichtung, eine äußere Holzlage 14 in Querrichtung und eine Decklage 15 als äußere Holzlage in Längsrichtung. Diese Furnierfolge ist verleimt.

Bei Fig. 8 folgen ausgehend von zwei mittleren Holzlagen 10 in Längsrichtung zu beiden Seiten jeweils die mittlere Holzlage 11 in Querrichtung, zwei äußere Holzlagen 12, 13 in Längsrichtung, eine äußere Holzlage 14 in Querrichtung und eine Decklage 15 als äußere Holzlage in Längsrichtung. Dieser Furnieraufbau ist verleimt. Die Kanten der Formholzschale 1 können mit einer Fase versehen sein.

Bei Fig. 9 folgen ausgehend von einer mittleren Holzlage 10 in Längsrichtung zu beiden Seiten jeweils die mittlere Holzlage 11 in Querrichtung, eine äußere Holzlage 12 in Längsrichtung, eine äußere Holzlage 14 in Querrichtung, eine äußere Holzlage 13 in Längsrichtung und eine Decklage 15 als äußere Holzlage in Längsrichtung. Diese Furnierfolge ist verleimt.

Bei Fig. 10 folgen ausgehend von einer mittleren Holzlage 10 in Längsrichtung zu beiden Seiten jeweils die mittlere Holzlage 11 in Querrichtung, eine äußere Holzlage 14 in Querrichtung, eine äußere Holzlage 12 in Längsrichtung und eine Decklage 15 als äußere Holzlage in Längsrichtung. Diese Furnierfolge ist verleimt.

Die Holzlagen 10 bis 15 können als Sperrholzformpressteile aus Buche hergestellt sein. Die Formholzschalen 1 sind vorzugsweise mit einem Vollpolster überzogen, wobei der Durchbruch 7 als Freiraum verbleibt, während der Querschlitz 8 überpolstert wird zur Anpassung an den Sitzcomfort.

Die Sitzschale mit der Formholzschale 1 kann als Bestandteil eines Stuhls oder einer Bank vorgesehen sein, wobei bei einer Bank eine Anzahl Sitzschalen an einem gemeinsamen Gestellrahmen befestigt sein kann, wie in Fig. 11 dargestellt. Fig. 11 zeigt Sitzschalen als Sitze 17, 18 an einer Bank 16, wobei der Sitz 17 einen umpolsterten Ausschnitt 20 aufweist.

Die Befestigung der einzelnen Sitzschalen an dem Gestellrahmen kann in Form eines Freischwingers erfolgen, um einen federnden Gestellrahmen bereitzustellen. Derartige Sitzschalen finden vorzugsweise in Wartebereichen beispielsweise von Flughäfen, Bahnhöfen, öffentlichen Gebäuden und dergleichen Verwendung, wobei die Anzahl der Sitzplätze wählbar ist. Entsprechend ihrem Verwendungszweck sind derartige Sitzschalen stabil auszuführen, insbesondere auch deshalb, da die Sitze regelmäßig auch als Schlafstätte oder als Ablage für Gepäck zweckentfremdet und hierdurch erheblich belastet werden. Der vorgesehene Ausschnitt 6, insbesondere in der Ausbildung als Durchbruch, kann den gewünschten Erfolg bringen, eine Ablage zu vermeiden.

Schließlich finden solche Sitzschalen auch in repräsentativen Bereichen Verwendung, wo ein ansprechendes Design gefordert ist. Auch hier ist es vorteilhaft, einen unerwünschten Gebrauch der Sitzschale zu verhindern, und zwar bei ausreichender Stabilität, so dass kein aufwendiger Tragrahmen erforderlich ist.

## Patentansprüche

1. Sitzschale, umfassend eine einstückige Formholzschale (1) mit einem Sitzteil (2) und einem Rückenteil (3), die in ihrem Übergangsbereich (4) eine Biegung entlang einer Biegeachse aufweist, die Formholzschale (1) einen Furnieraufbau aus mehreren aufeinander geleimten Holzlagen (10, 11, 12, 13, 14, 15) aufweist, wobei vorn und hinten der Formholzschale (1) jeweils eine Decklage (15) aus einer Holzlage in Längsrichtung angeordnet ist und zwischen den Decklagen eine Anzahl mittlerer und äußerer Holzlagen (10, 11, 12, 13, 14, 15) in Längs- oder Querrichtung angeordnet ist, und die Formholzschale (1) überpolstert, wobei die Formholzschale (1) einen querverlaufenden, durch randseitige Stege (5) begrenzten Ausschnitt (6) in dem Übergangsbereich (4) und/oder dem Rückenteil (3) aufweist, **dadurch gekennzeichnet, dass** der Furnieraufbau mindestens neun Holzlagen (10, 11, 12, 13, 14, 15) umfasst mit mindestens zwei mittleren Holzlagen (11) in Querrichtung, zwischen denen mindestens eine mittlere Holzlage (10) in Längsrichtung angeordnet ist, und die mindestens zwei mittleren Holzlagen (11) in Querrichtung eine größere Stärke besitzen als äußere Holzlagen (14) in Querrichtung.

2. Sitzschale nach Anspruch 1, **dadurch gekennzeichnet, dass** zwischen einer mittleren Holzlage (11) in Querrichtung und einer äußeren Holzlage (14) in Querrichtung mindestens zwei aufeinander geleimte äußere Holzlagen (12, 13) in Längsrichtung liegen.

3. Sitzschale nach Anspruch 1 oder 2, **dadurch gekennzeichnet, dass** die beiden Decklagen (15) jeweils mindestens zwei aufeinander geleimte Holzlagen in Längsrichtung umfassen.

4. Sitzschale nach einem der Ansprüche 1 bis 3, **dadurch gekennzeichnet, dass** der Ausschnitt (6) für eine durchgehende Überpolsterung der Schale abdeckend überpolstert oder als Freiraum einer Überpolsterung der Schale freistehend umpolstert ist.

5. Sitzschale nach einem der Ansprüche 1 bis 4, **dadurch gekennzeichnet, dass** der Ausschnitt (6) von einem Doppel-T-Träger-förmigen Querschlitz (8) gebildet ist.

6. Sitzschale nach einem der Ansprüche 1 bis 4, **dadurch gekennzeichnet, dass** der Ausschnitt (6) als Durchbruch ausgebildet ist.

7. Sitzschale nach Anspruch 6, **dadurch gekennzeichnet, dass** der Ausschnitt (6) rechteckförmig ausgebildet ist mit einer Länge, die 50 bis 70 % der Schalenbreite im Bereich des Ausschnitts (6) beträgt.

8. Sitzschale nach Anspruch 7, **dadurch gekennzeichnet, dass** der Ausschnitt (6) eine Breite aufweist, die 20 bis 40% der Länge beträgt.

9. Sitzschale nach einem der Ansprüche 1 bis 8, **dadurch gekennzeichnet, dass** der Faserverlauf einer Holzlage (10, 12, 13, 15) in Längsrichtung jeweils parallel zur Sitzschalenspiegelebene verläuft und der Faserverlauf einer Holzlage in Querrichtung (11, 14) jeweils quer zur Sitzschalenspiegelebene verläuft für ein kreuzweises Verleimen.

10. Sitzschale nach einem der Ansprüche 1 bis 9, **dadurch gekennzeichnet, dass** die Stärke der mittleren Holzlagen (11) in Querrichtung bei 1,4 bis 1,8 mm liegt, während die Stärke der mittleren Holzlage (10) in Längsrichtung bei 1,0 bis 1,3 mm liegt.

11. Sitzschale nach einem der Ansprüche 1 bis 10, **dadurch gekennzeichnet, dass** die eine mittlere Holzlage (10) in Längsrichtung doppellagig ausgebildet ist.

12. Sitzmöbel nach einem der Ansprüche 1 bis 11, **dadurch gekennzeichnet, dass** die Stärke von äußeren Holzlagen (14) in Querrichtung und von äußeren Holzlagen (12, 13, 15) in Längsrichtung im Bereich von 1,0 bis 1,3 mm liegt.

13. Sitzschale nach einem der Ansprüche 1 bis 12, **dadurch gekennzeichnet, dass** die Stärke von äußeren Holzlagen (12, 13, 15) in Längsrichtung gleich den Stärken von äußeren Holzlagen (14) in Querrichtung ist.

14. Sitzschale nach einem der Ansprüche 1 bis 13, **dadurch gekennzeichnet, dass** die Stärken der inneren (10) und äußeren Holzlagen (12, 13, 15) in Längsrichtung gleich ausgebildet sind.

15. Sitzschale nach einem der Ansprüche 1 bis 14, **dadurch gekennzeichnet, dass** zur Verstärkung textile Gebilde aus Kunststofffasern zwischen Holzlagen (10, 11, 12, 13, 14, 15) eingelegt sind.

16. Sitzschale nach einem der Ansprüche 1 bis 15, **dadurch gekennzeichnet, dass** die Anordnung von Holzlagen (11, 12, 13, 14, 15) beidseitig spiegelbildlich symmetrisch zur mindestens einen mittleren Holzlage (10) in Längsrichtung vorgesehen ist.

17. Sitzschale nach einem der Ansprüche 1 bis 16, **dadurch gekennzeichnet, dass** sich die Stärke(n) einer oder mehrerer der Holzlagen (10, 11, 12, 13, 14, 15) in Richtung oberem und/oder unterem Rand der Sitzschale gegenüber dem Übergangsbereich (4) reduziert.

18. Sitzschale nach einem der Ansprüche 1 bis 17, **dadurch gekennzeichnet, dass** die Sitzschale Bestandteil eines Stuhls oder einer Bank ist.

19. Sitzbank mit mehreren Sitzschalen nach einem der Ansprüche 1 bis 18, **dadurch gekennzeichnet, dass** eine Anzahl Sitzschalen an einem gemeinsamen Gestellrahmen befestigt ist.

20. Sitzbank nach Anspruch 19, **dadurch gekennzeichnet, dass** die Befestigung der einzelnen Sitzschalen an dem Gestellrahmen in Form eines Freischwingers erfolgt.

## Claims

1. Seat shell comprising a one-piece shaped wooden shell (1) which has a seat part (2) and a backrest part (3) and which in its transition region (4) has a bent portion along a bending axis, the shaped wooden shell (1) comprises a veneer structure comprising a plurality of wood layers (10, 11, 12, 13, 14, 15) glued on top of each other, wherein to the front and rear of the shaped wooden shell (1), respectively, a top layer (15) made of a wood layer is arranged in the longitudinal direction, and between the top layers a number of middle and outer wood layers (10, 11, 12, 13, 14, 15) in the longitudinal or transverse direction are arranged, and the shaped wooden shell (1) is upholstered, wherein the shaped wooden shell (1) has a transversely extending cutout (6) defined by bars (5) at the edge in the transition region (4) and/or the backrest part (3), characterizied in that the veneer structure comprises at least nine wood layers (11, 12, 13, 14, 15) with at least two middle wood layers (11) in the transverse direction, at least one middle wood layer (10) in the longitudinal direction being arranged therebetween, and the at least two middle wood layers (11) in the transverse direction having a greater thickness than the outer wood layers (14) in the transverse direction.

2. Seat shell according to claim 1, characterizied in that at least two outer wood layers (12, 13) in longitudinal direction which are glued on top of each other are located between one middle wood layer (11) in the transverse direction and one outer wood layer (14) in the transverse direction.

3. Seat shell according to claim 1 or 2, **characterized in that** the two top layers (15) comprise at least two wood layers in longitudinal direction which are glued on top of each other, respectively.

4. Seat shell according to one of claims 1 to 3, characterizied in that padding is provided so as to cover the cutout (6) in order to continuously upholster the shell over the full length thereof, or upholstery is provided around said cutout so as to be open as a free space in the upholstery of the shell.

5. Seat shell according to one of claims 1 to 4, characterizied in that the cutout (6) is formed by a double T-bar-shaped transverse slot (8).

6. Seat shell according to one of claims 1 to 4, characterizied the cutout (6) is configured as a reach-through opening.

7. Seat shell according to claim 6, characterizied in that the cutout (6) is configured to be rectangular with a length which is 50 to 70% of the shell width in the region of the cutout (6).

8. Seat shell according to claim 7, characterizied in that the cutout (6) has a width which is 20 to 40% of the length.

9. Seat shell according to one of claims 1 to 8, characterizied in that the grain of a wood layer (10, 12, 13, 15) in the longitudinal direction extends in each case parallel to the mirror plane of the seat shell and the grain of a wood layer (11, 14) in the transverse direction extends in each case transversely to the mirror plane of the seat shell in order to be glued crosswise.

10. Seat shell according to one of claims 1 to 9, characterizied in that the thickness of the middle wood layers (11) in the transverse direction is 1.4 to 1.8 mm, whilst the thickness of the middle wood layer (10) in the longitudinal direction is 1.0 to 1.3 mm.

11. Seat shell according to one of claims 1 to 10, characterizied in that the one middle wood layer (10) in the longitudinal direction is configured to be dual-layered.

12. Seating furniture according to one of claims 1 to 11, characterizied in that the thickness of the outer wood layers (14) in the transverse direction and of the outer wood layers (12, 13, 15) in the longitudinal direction is in the range of 1.0 to 1.3 mm.

13. Seat shell according to one of claims 1 to 12, characterizied in that the thickness of the outer wood layers (12, 13, 15) in the longitudinal direction is equal to the thicknesses of the outer wood layers (14) in the transverse direction.

14. Seat shell according to one of claims 1 to 13, characterizied in that the thicknesses of the inner (10) and outer wood layers (12, 13, 15) in the longitudinal direction are configured to be the same.

15. Seat shell according to one of claims 1 to 14, characterizied in that for reinforcement, textile structures made of synthetic fibres are laid between the wood layers (10, 11, 12, 13, 14, 15).

16. Seat shell according to one of claims 1 to 15, characterizied in that the arrangement of wood layers (11, 12, 13, 14, 15) is provided on both sides mirror-symmetrically relative to the at least one middle wood layer (10) in the longitudinal direction.

17. Seat shell according to one of claims 1 to 16, characterizied in that the thickness(es) of one or more of the wood layers (10, 11, 12, 13, 14, 15) is reduced in the direction of the upper and/or lower edge of the seat shell relative to the transition region (4).

18. Seat shell according to one of claims 1 to 17, characterizied in that the seat shell is a component of a chair or a bench.

19. Seat bench having a plurality of seat shells according to one of claims 1 to 18, characterizied in that a number of seat shells is fastened to a common frame.

20. Seat bench according to claim 19, characterizied in that the fastening of the individual seat shells to the frame is implemented in the form of a cantilever.

## Revendications

1. Coque de siège comprenant une coque en bois moulée (1) d'un seul tenant avec une partie d'assise (2) et une partie de dossier (3) qui présente dans sa zone de transition (4) une flexion le long d'un axe de flexion, la coque en bois moulée (1) présente une structure de placage en plusieurs couches de bois (10, 11, 12, 13, 14, 15) collées les unes sur les autres, dans laquelle devant et derrière la coque en bois moulée (1) respectivement une couche de recouvrement (15) en une couche de bois est agencée dans le sens longitudinal et entre les couches de recouvrement un nombre de couches de bois (10, 11, 12, 13, 14, 15) médiane et extérieure est agencé dans le sens longitudinal ou transversal, et la coque en bois moulée (1) est rembourrée par le dessus, dans laquelle
la coque en bois moulée (1) présente une découpe (6) délimitée par des entretoises (5) côté bord, s'étendant transversalement dans la zone de transition (4) et/ou la partie de dossier (3), **caractérisée en ce que** la structure de placage comporte au moins neuf couches de bois (10, 11, 12, 13, 14, 15) avec au moins deux couches de bois (11) médianes dans le sens transversal, entre lesquelles au moins une couche de bois médiane (10) est agencée dans le sens longitudinal, et les au moins deux couches de bois médianes (11) possèdent dans le sens transversal une épaisseur supérieure à celle des couches de bois (14) extérieures dans le sens transversal.

2. Coque de siège selon la revendication 1, **caractérisée en ce qu'**entre une couche de bois médiane (11) dans le sens transversal et une couche de bois extérieure (14) dans le sens transversal au moins deux couches de bois (12, 13) extérieures collées l'une sur l'autre se trouvent dans le sens longitudinal.

3. Coque de siège selon la revendication 1 ou 2, **caractérisée en ce que** les deux couches de recouvrement (15) comportent respectivement au moins deux couches de bois collées l'une sur l'autre dans le sens longitudinal.

4. Coque de siège selon l'une des revendications 1 à 3, **caractérisée en ce que** la découpe (6) est rembourrée par le dessus par recouvrement pour un rembourrage par le dessus continu de la coque ou est entourée individuellement d'un rembourrage comme espace libre d'un rembourrage par le dessus de la coque.

5. Coque de siège selon l'une des revendications 1 à 4, **caractérisée en ce que** la découpe (6) est formée par une fente transversale en forme de support en double T (8).

6. Coque de siège selon l'une des revendications 1 à 4, **caractérisée en ce que** la découpe (6) est réalisée comme percée.

7. Coque de siège selon la revendication 6, **caractérisée en ce que** la découpe (6) est réalisée en forme de rectangle avec une longueur qui est comprise entre 50 et 70 % de la largeur de coque dans la zone de la découpe (6).

8. Coque de siège selon la revendication 7, **caractérisée en ce que** la découpe (6) présente une largeur qui est comprise entre 20 et 40 % de la longueur.

9. Coque de siège selon l'une des revendications 1 à 8, **caractérisée en ce que** le fibrage d'une couche de bois (10, 12, 13, 15) s'étend dans le sens longitudinal respectivement parallèlement au plan de miroir de coque de siège et le fibrage d'une couche de bois dans le sens transversal (11, 14) s'étend respectivement transversalement au plan de miroir de coque de siège pour un collage en croix.

10. Coque de siège selon l'une des revendications 1 à 9, **caractérisée en ce que** l'épaisseur des couches de bois médianes (11) dans le sens transversal est de 1,4 à 1,8 mm alors que l'épaisseur de la couche de bois médiane (10) dans le sens longitudinal est de 1,0 à 1,3 mm.

11. Coque de siège selon l'une des revendications 1 à 10, **caractérisée en ce que** l'une couche de bois médiane (10) est réalisée à double paroi dans le sens longitudinal.

12. Coque de siège selon l'une des revendications 1 à 11, **caractérisée en ce que** l'épaisseur de couches de bois extérieures (14) dans le sens transversal et de couches de bois extérieures (12, 13, 15) dans le sens longitudinal se trouve dans la plage de 1,0 à 1,3 mm.

13. Coque de siège selon l'une des revendications 1 à 12, **caractérisée en ce que** l'épaisseur de couches de bois extérieures (12, 13, 15) dans le sens longitudinal est identique aux épaisseurs de couches de bois extérieures (14) dans le sens transversal.

14. Coque de siège selon l'une des revendications 1 à 13, **caractérisée en ce que** les épaisseurs de couches de bois intérieures (10) et extérieures (12, 13, 15) dans le sens longitudinal sont réalisées de manière identique.

15. Coque de siège selon l'une des revendications 1 à 14, **caractérisée en ce que** pour le renforcement, des structures textiles en fibres de matière plastique sont insérées entre des couches de bois (10, 11, 12, 13, 14, 15).

16. Coque de siège selon l'une des revendications 1 à 15, **caractérisée en ce que** l'agencement de couches de bois (11, 12, 13, 14, 15) est prévu de part et d'autre de manière symétrique en miroir à au moins une couche de bois médiane (10) dans le sens longitudinal.

17. Coque de siège selon l'une des revendications 1 à 16, **caractérisée en ce que** l'épaisseur/les épaisseurs d'une ou de plusieurs des couches de bois extérieures (10, 11, 12, 13, 14, 15) se réduit/réduisent en direction du bord supérieur et/ou inférieur de la coque de siège par rapport à la zone de transition (4).

18. Coque de siège selon l'une des revendications 1 à 17, **caractérisée en ce que** la coque de siège fait partie d'une chaise ou d'un banc.

19. Banquette avec plusieurs coques d'assise selon l'une des revendications 1 à 18, **caractérisée en ce qu'**un nombre de coques de siège est fixé à un cadre de bâti commun.

20. Banquette selon la revendication 19, **caractérisée en ce que** la fixation des coques de siège individuelles au cadre de bâti est effectuée sous la forme d'une chaise cantilever.
